# EUROPÄISCHE PATENTSCHRIFT

(11) **EP 1 093 749 B1**
(45) Veröffentlichungstag und Bekanntmachung des Hinweises auf die Patenterteilung: **02.01.2002**
(21) Anmeldenummer: 99121126.9
(22) Anmeldetag: 22.10.1999
(51) Int. Cl.: A47K 3/16

(54) **Sanitäreinrichtung**
Sanitary device
Dispositif sanitaire

(43) Veröffentlichungstag der Anmeldung: 25.04.2001
(73) Patentinhaber: Franz Kaldewei GmbH & Co.KG, 59229 Ahlen (DE)
(72) Erfinder: Mateina, Ludger, 59227 Ahlen (DE)
(74) Vertreter: Albrecht, Rainer Harald, Dr.-Ing.

(56) Entgegenhaltungen:
- DE-A- 3 616 421
- DE-A- 19 649 120
- DE-A- 19 801 043
- DE-U- 29 905 123

## Beschreibung

Die Erfindung betrifft eine Sanitäreinrichtung mit einer Wanne und einer Wannenverkleidung. Bei der Wanne mag es sich um eine Duschwanne, eine Badewanne oder auch eine Whirlpoolwanne handeln, an die außenseitig die erforderlichen Installationen angeschlossen sind.

Nach dem Stand der Technik ist die Wanne in einen Wannenträger aus geschäumtem Kunststoff eingebettet. Als Wandverkleidung werden unter anderem dünnwandige, durch Tiefziehen hergestellte Kunststoffpaneele verwendet, die an den Wannenträger angeschlossen sind. Der als Schaumkörper ausgebildete Wannenträger ist nachteilig, wenn an der Außenseite der Wanne, z. B. bei einer Whirlpoolwanne, aufwendige Installationen erforderlich sind.

Ferner sind Anordnungen bekannt, bei denen eine Wanne auf Füßen angeordnet ist sowie eine außenseitige Wannenverkleidung vorgesehen ist, die aus einer Trägerkonstruktion und daran befestigten dünnwandigen Verkleidungselementen besteht (DE-A 198 01 043). Zwar ist bei dieser Ausführung ein ausreichender Einbauraum zwischen Wanne und Wannenverkleidung vorhanden, der für Installationen genutzt werden kann, doch ist die Wannenverkleidung konstruktiv aufwendig und weist kein Schallabsorptionsvermögen auf. Körperschall überträgt sich ungedämmt. Stöße gegen die Verkleidung, z. B. bei der Reinigung der Wannenverkleidung, sind mit störenden Geräuschen, die auch als Klapper- oder Dröhngeräusche empfunden werden, verbunden.

Der Erfindung liegt die Aufgabe zugrunde, eine schalldämmende Wannenverkleidung anzugeben, die ausreichenden Einbauraum für Installationen, insbesondere auch für Installationen an einer Whirlpoolwanne, bietet.

Die Aufgabe wird bei einer Sanitäreinrichtung mit einer auf Füßen angeordneten Wanne und einer Wannenverkleidung erfindungsgemäß dadurch gelöst, daß die Wannenverkleidung als selbsttragendes Bauteil aus Paneelen und ohne tragenden Rahmen aufgebaut ist und daß zumindest die in einem Raum sichtbaren Paneele aus einem massiven harten Polyurethan-Integralschaumstoff bestehen und eine Dekorbeschichtung aufweisen. Für Teile der Wannenverkleidung, die unmittelbar an eine Zimmerwand angrenzen, können auch andere Materialien, z. B. Styroporplatten, verwendet werden. Vorzugsweise bestehen jedoch alle Wandteile aus harten Polyurethan-Integralschaumstoff-Paneelen, wobei Paneele, die an eine Zimmerwand anschließen und nicht sichtbar sind, ohne Dekorbeschichtung ausgeführt sein können.

Die als harte Integralschaumstoffkörper hergestellten Paneele können komplizierte Formen aufweisen. Neben ästhetisch ansprechenden Gestaltungen der Frontseite können hier zur Verbesserung der Formstabilität innenseitige Verstärkungsrippen angeformt sein. Durch die Zellstruktur, die auch bei verhältnismäßig massiv ausgebildeten Formplatten noch vorhanden ist, weist die erfindungsgemäße Wannenverkleidung, die zugleich einen tragenden Wannenrahmen bildet, ein gutes Absorptionsvermögen für Körperschall auf. Die Paneele können eine Dichte von 200 bis 800 kg/m³ besitzen, wobei ein Bereich bis etwa 600 kg/m³ bevorzugt ist. Die Paneele bzw. Formteile können mit einem Decklack beschichtet sein. Vorzugsweise besteht die Dekorbeschichtung der Paneele jedoch aus einer Kunststoffolie.

Die erfindungsgemäße Wannenverkleidung stützt die Wanne gegen Kippen. Die aus der Wannenverkleidung und der Wanne bestehende Anordnung kann als mobile, werkseitig vormontierte Sanitäreinrichtung transportiert und in einem fertig eingerichteten Bad aufgestellt sowie mit wenigen Handgriffen an die bauseitig vorhandene Installation angeschlossen werden. Die Wanne kann zwar aus der Wannenverkleidung herausgehoben werden, jedoch ist sie innerhalb der Wannenverkleidung lagefixiert. Zur Lagefixierung dienen gemäß einer bevorzugten Ausführung der Erfindung Halter, die auf die Oberkante mindestens eines wandseitig angeordneten Paneels aufgesteckt werden und oberseitige Schenkel aufweisen. Ein Schenkel der Halter hinterfaßt einen abgewinkelten Rand der Wanne. Ein parallel dazu angeordneter Schenkel erstreckt sich als Abstandshalter in einen Spalt zwischen Wannenrand und der benachbarten Wand. Die Halter sind an der Wand anschraubbar, wobei die wandseitige Anlagefläche der Halter vorzugsweise mit Elementen zur Schallentkopplung ausgebildet ist. Eine weitgehende Schallentkopplung ist beispielsweise erreichbar, wenn die Anlage der Halter an der Wand auf linien- oder punktförmige Kontaktstellen beschränkt ist. Zur Schallentkopplung sind aber auch elastomere Dämpfungselemente einsetzbar. Zweckmäßig sind die Halter mit unterseitigen Befestigungsschenkeln ausgebildet, welche die Paneeloberkante U-förmig einfassen.

Die Paneele sind durch innenseitige Beschläge, z. B. durch Scharniere und/oder Winkel, rahmenförmig verbindbar. Gemäß einer bevorzugten Ausführung der Erfindung ist zumindest ein im Raum zugängliches Paneel durch Beschläge aus miteinander verrastbaren Beschlagteilen lösbar an die benachbarten Paneele der Wannenverkleidung angeschlossen. Zu Montage- und Inspektionszwecken ist das betreffende Paneel abnehmbar. Zweckmäßig ist das sich über die Wannenlänge erstreckende Frontpaneel als abnehmbares Paneel ausgebildet. Die Stoßkanten der Paneele sind ferner zweckmäßig als Gehrungsflächen geformt.

In weiterer Ausgestaltung lehrt die Erfindung, daß ein wandseitiges Paneel mit einer geringeren Höhe ausgebildet ist als ein im Raum sichtbares frontseitiges Paneel sowie auf Füssen, die einen Montagefreiraum bilden, abgestützt ist. Durch den Montagefreiraum ist der Innenraum zwischen Wannenverkleidung und Wanne zugänglich. Er kann genutzt werden für die Verlegung von Verbindungsleitungen zu hausseitigen Installationen. Es versteht sich, daß an der Rückwand der Wannenverkleidung auch Aussparungen vorgesehen sein können.

Zum Ausgleich von Toleranzen ist an der Oberkante der Wannenverkleidung zweckmäßig eine Dichtlippe angeordnet, die an der Unterseite des Wannenrands anliegt. Ferner kann die Oberkante der Paneele mit einer vor dem Wannenrand angeordneten Blendleiste ausgebildet sein. Die Blendleiste ist zweckmäßig einstückig angeformt und mit der Dekorbeschichtung des Paneels versehen.

Der Wannenrand einer Sanitärwanne weist in der Praxis häufig gerundete Ecken auf. Bei großen Rundungsradien können in den Eckbereichen der Wannenverkleidung Zwickel entstehen, die abgedichtet werden müssen. Eine Abdichtung mit üblichen Dichtmassen ist optisch unbefriedigend. Gemäß einer vorteilhaften Ausgestaltung der erfindungsgemäßen Lehre sind an den Wannenrand Eckenfüllstücke angeschlossen, die einen an die gerundeten Ecken des Wannenrandes angepaßte Kontaktfläche aufweisen und in den Eckbereichen der Wannenverkleidung Zwickel zwischen dem Wannenrand und den winklig miteinander verbundenen Paneelen überdecken. Die Eckenfüllstücke sind an den Wannenrand anklebbar und optisch an die Oberfläche der Sanitärwanne angepaßt.

Im folgenden wird die Erfindung anhand einer lediglich ein Ausführungsbeispiel darstellenden Zeichnung erläutert. Es zeigen schematisch
- **Fig. 1**: die perspektivische Darstellung einer erfindungsgemäßen Sanitäreinrichtung mit Wanne und Wannenverkleidung,
- **Fig. 2**: einen Schnitt durch den in Fig. 1 dargestellten Gegenstand,
- **Fig. 3**: eine weitere Ausgestaltung der erfindungsgemäßen Sanitäreinrichtung in perspektivischer Darstellung, bei teilweise abgenommener Wannenverkleidung,
- **Fig. 4 und 5**: weitere Ausgestaltungen der erfindungsgemäßen Sanitäreinrichtung, ausschnittsweise, und
- **Fig. 6**: ein Eckenfüllstück zum Anschluß an die erfindungsgemäße Sanitäreinrichtung.

Zum grundsätzlichen Aufbau der in den Figuren dargestellten Sanitäreinrichtung gehören eine auf Füßen 1 angeordnete Sanitärwanne 2 sowie eine als tragendes Bauteil ausgebildete Wannenverkleidung 3. Die Wannenverkleidung 3 ist aus Paneelen 4, 4' aufgebaut, die aus einem harten Polyurethan-Integralschaumstoff bestehen. Zumindest die im Raum sichtbaren Paneele 4 weisen eine Dekorbeschichtung auf. Die Paneele 4, 4' sind als Formteile ausgebildet und besitzen eine Dichte von 200 bis 800 kg/m³, wobei ein Bereich bis 600 kg/m³ bevorzugt ist. Die Formteile haben eine zellige Struktur, die Körperschall absorbieren kann. Zwischen der Wanne 2 und der Wannenverkleidung 3 bleibt ein freier Einbauraum, der - wie aus Fig. 3 ersichtlich - für Installationen genutzt werden kann. Ohne weiteres können z. B. auch Installationen für eine Whirpoolwanne untergebracht werden. Die Stoßkanten der Paneele können als Gehrungsflächen ausgebildet sein, wobei eine Stoßfuge 6 resultiert, wie sie in Fig. 1 dargestellt ist. Die Dekorbeschichtung der Paneele besteht vorzugsweise aus einer Kunststoffolie. Andere Beschichtungen sollen jedoch nicht ausgeschlossen sein.

Die Wanne 2 kann nach oben aus der Wannenverkleidung 3 herausgehoben werden, jedoch innerhalb der Wannenverkleidung 3 nicht verrutschen. Zur Lagefixierung sind auf die Oberkante mindestens eines wandseitig angeordneten Paneels 4' Halter 7 aufgesteckt, die oberseitige Schenkel 8, 9 aufweisen. Insbesondere der Fig. 2 entnimmt man, daß ein Schenkel 8 einen abgewinkelten Rand der Wanne 3 hinterfaßt und daß ein parallel dazu angeordneter Schenkel 9 sich als Abstandshalter in einen Spalt zwischen dem Wannenrand 5 und der benachbarten Wand 10 z. B. einer gefließten Badezimmerwand, erstreckt. Die Halter 7 sind an der Wand 10 anschraubbar. Ihre wandseitige Anlagefläche kann mit Elementen zur Schallentkopplung ausgebildet sein. An ihrer Unterseite sind die Halter 7 mit Befestigungsschenkeln 11 versehen, welche die Paneeloberkante U-förmig einfassen. Die Paneele 4, 4' sind durch innenseitige Beschläge 12 rahmenförmig miteinander verbunden. Die Beschläge 12 können als Scharniere, Winkel oder wie im Ausführungsbeispiel als Steckverbinder ausgeführt sein. Das frontseitige Paneel, das im Raum gut zugänglich ist, ist zu Montage- und Inspektionszwecken abnehmbar. Es ist durch Beschläge aus miteinander verrastbaren Beschlagteilen 13, 13' lösbar an die benachbarten Paneele der Wannenverkleidung angeschlossen (Fig. 3).

Den Fig. 2 und 3 entnimmt man ferner, daß die einer Wand zugeordneten Paneele 4', im Ausführungsbeispiel eine Längsseite sowie eine Stirnseite, mit einer geringeren Höhe ausgebildet sind als die im Raum sichtbaren Paneele 4. Die wandseitigen Paneele 4' sind auf Füßen 14 abgestützt, die einen Montagefreiraum bilden.

An der Oberkante der Wannenverkleidung 3 kann eine am Wannenrand anliegende Dichtlippe 15 angeordnet sein (Fig. 4). Aus optischen Gründen kann ferner die Oberkante der im Raum sichtbaren Paneele 4 mit einer vor dem Wannenrand angeordneten Blendleiste 16 ausgebildet sein, welche eine Fuge 17 zwischen dem Wannenrand 5 und den Paneelen 4 optisch verdeckt (Fig. 5).

Der Wannenrand 5 einer Sanitärwanne weist häufig gerundete Ecken auf. Bei großen Rundungsrädien können sich in den Eckbereichen der Wannenverkleidung Zwickel zwischen den winkelig miteinander verbundenen Paneelen 4, 4' und dem Wannenrand 5 ergeben. Diese müssen gegen Feuchtigkeitseintritt abgedichtet werden. In Fig. 6 ist ein Eckenfüllstück 18 dargestellt, das eine an die gerundeten Ecken des Wannenrandes angepaßte Kontaktfläche 19 aufweist und an den Wannenrand 5 angeklebt werden kann. Die Eckenfüllstücke 18 decken die sich ergebenden Zwickel zwischen den winklig miteinander verbundenen Paneelen 4, 4' und dem Wannenrand 5 ab und sind in bezug auf ihre Oberflächengestaltung insbesondere farblich an die Oberfläche der Sanitärwanne 2 angepaßt.

## Patentansprüche

1. Sanitäreinrichtung mit einer auf Füßen (1) angeordneten Wanne (2) und einer Wannenverkleidung (3), **dadurch gekennzeichnet, daß**
die Wannenverkleidung (3) als selbsttragendes Bauteil aus Paneelen (4, 4') und ohne tragenden Rahmen aufgebaut ist und daß zumindest die in einem Raum sichtbaren Paneele (4) aus einem massiven harten Polyurethan-Integralschaumstoff bestehen und eine Dekorbeschichtung aufweisen.

2. Sanitäreinrichtung nach Anspruch 1, **dadurch gekennzeichnet, daß** die Integralschaumstoffkörper eine Dichte von 200 bis 600 kg/m³ aufweisen.

3. Sanitäreinrichtung nach Anspruch 1 oder 2, **dadurch gekennzeichnet, daß** die Dekorbeschichtung der Paneele (4) aus einer Kunststoffolie bestehen.

4. Sanitäreinrichtung nach einem der Ansprüche 1 bis 3, **dadurch gekennzeichnet, daß** zur Lagefixierung der Wanne (2) auf die Oberkante mindestens eines wandseitig angeordneten Paneels (4') Halter (7) aufgesteckt sind, die oberseitige Schenkel (8, 9) aufweisen, daß ein Schenkel (8) der Halter (7) einen abgewinkelten Rand (5) der Wanne hinterfaßt und daß ein parallel dazu angeordneter Schenkel (9) sich als Abstandshalter in einen Spalt zwischen dem Wannenrand (5) und einer benachbarten Wand (10) erstreckt.

5. Sanitäreinrichtung nach Anspruch 4, **dadurch gekennzeichnet**, **dadurch gekennzeichnet, daß** die Halter (7) Befestigungsschenkel (11) aufweisen, welche die Paneeloberkante U-förmig einfassen.

6. Sanitäreinrichtung nach Anspruch 4 oder 5, **dadurch gekennzeichnet, daß** die wandseitige Anlagefläche der Halter (7) mit Elementen zur Schallentkopplung ausgebildet ist.

7. Sanitäreinrichtung nach einem der Ansprüche 1 bis 6, **dadurch gekennzeichnet, daß** die Paneele (4, 4') durch innenseitige Beschläge (12) rahmenförmig verbunden sind.

8. Sanitäreinrichtung nach einem der Ansprüche 1 bis 7, **dadurch gekennzeichnet, daß** zumindest ein im Raum zugängliches Paneel (4) durch Beschläge (12) aus miteinander verrastbaren Beschlagteilen (13, 13') lösbar an die benachbarten Paneele (4, 4') der Wannenverkleidung angeschlossen ist.

9. Sanitäreinrichtung nach einem der Ansprüche 1 bis 8, **dadurch gekennzeichnet, daß** die Stoßkanten der Paneele (4, 4') als Gehrungsflächen ausgebildet sind.

10. Sanitäreinrichtung nach einem der Ansprüche 1 bis 9, **dadurch gekennzeichnet, daß** ein wandseitiges Paneel (4') mit einer geringeren Höhe ausgebildet ist als ein im Raum sichtbares frontseitiges Paneel (4) und daß das wandseitige Paneel (4') auf Füßen (14), die einen Montagefreiraum bilden, abgestützt ist.

11. Sanitäreinrichtung nach einem der Ansprüche 1 bis 10, **dadurch gekennzeichnet, daß** an der Oberkante der Wannenverkleidung (3) eine am Wannenrand (5) anliegende Dichtlippe (15) angeordnet ist.

12. Sanitäreinrichtung nach einem der Ansprüche 1 bis 11, **dadurch gekennzeichnet, daß** die Oberkante der Paneele (4) mit einer vor dem Wannenrand angeordneten Blendleiste ausgebildet ist.

13. Sanitäreinrichtung nach einem der Ansprüche 1 bis 12, **dadurch gekennzeichnet, daß** an den Wannenrand (5) Eckenfüllstücke (18) angeschlossen sind, die eine an gerundete Ecken des Wannenrandes (5) angepaßte Kontaktfläche (19) aufweisen und in den Eckbereichen der Wannenverkleidung (3) Zwickel zwischen dem Wannenrand (5) und den winkelig miteinander verbundenen Paneelen (4, 4') überdecken.

## Claims

1. A sanitary device comprising a tub (2), which is situated on feet (1), and tub panelling (3), **characterised in that**
the tub panelling (3) is constructed as a self-supporting component made of panels (4, 4') without a supporting frame, and that at least the panels (4) which are visible in a room consist of a solid, rigid, polyurethane integral foam material, and comprise a decorative coating.

2. A sanitary device according to claim 1, **characterised in that** the integral foam material bodies have a density of 200 to 600 kg/m³.

3. A sanitary device according to claims 1 or 2, **characterised in that** the decorative coating of the panels (4) consists of a plastics film.

4. A sanitary device according to any one of claims 1 to 3, **characterised in that** holding devices (7), which have upper limbs (8, 9), are placed on the top edge of at least one panel (4') disposed at the wall in order to fix the tub (2) in position, that one limb (8) of the holding device (7) fits behind an angled edge (5) of the tub, and that a limb (9) which is parallel to said first limb fits as a spacer into a gap between the wall edge (5) and an adjacent wall (10).

5. A sanitary device according to claim 4, **characterised in that** the holding devices (7) comprise fixing limbs (11) in the shape of a U which surround the panel top edge.

6. A sanitary device according to claims 4 or 5, **characterised in that** the wall contact face of the holding device (7) is constructed with elements for sound insulation.

7. A sanitary device according to any one of claims 1 to 6, **characterised in that** the panels (4, 4') are joined in the form of a frame by internal braces (12).

8. A sanitary device according to any one of claims 1 to 7, **characterised in that** at least one panel (4) which is accessible from within the room is removably attached to the adjacent panels (4, 4') of the tub panelling by braces (12) comprising brace parts (13, 13') which can be locked to each other.

9. A sanitary device according to any one of claims 1 to 8, **characterised in that** the abutting edges of the panels (4, 4') are constructed as mitred faces.

10. A sanitary device according to any one of claims 1 to 9, **characterised in that** a wall panel (4') is constructed with a lesser height than a front panel (4) which is visible in the room, and that the wall panel (4') is supported on feet (14) which form a free space for installation.

11. A sanitary device according to any one of claims 1 to 10, **characterised in that** a sealing lip (15) which adjoins the tub edge (5) is disposed at the top edge of the tub panelling (3).

12. A sanitary device according to any one of claims 1 to 11, **characterised in that** the top edge of the panels (4) is constructed with a screening strip disposed in front of the tub edge.

13. A sanitary device according to any one of claims 1 to 12, **characterised in that** comer filling pieces (18) are attached to the tub edge (5) and comprise a contact face (19) which is matched to rounded comers of the tub edge (5), and cover corner gaps between the tub edge (5) and the panels (4, 4') which are joined to each other at an angle.

## Revendications

1. Dispositif sanitaire comportant une cuve (2) disposée sur des pieds (1) ainsi qu'un revêtement de cuve (3), **caractérisé en ce que** le revêtement de cuve (3) est constitué en tant que composant autoporteur fait de panneaux (4, 4') et sans cadre porteur, et **en ce qu'**au moins les panneaux (4) visibles dans une pièce, sont constitués d'une mousse à peau intégrée de polyuréthanne dure et massive, et présentent un revêtement décoratif.

2. Dispositif sanitaire selon la revendication 1, **caractérisé en ce que** les corps en mousse à peau intégrée présentent une densité de 200 à 600 kg/m³.

3. Dispositif sanitaire selon la revendication 1 ou 2, **caractérisé en ce que** le revêtement décoratif des panneaux (4) est constitué d'une feuille plastique.

4. Dispositif sanitaire selon l'une des revendications 1 à 3, **caractérisé en ce que** pour immobiliser la cuve (2), des supports (7), qui comportent des branches (8, 9), sont enfichés sur le bord supérieur d'au moins un panneau (4') disposé côté paroi, **en ce qu'**une branche (8) des supports (7) passe derrière un bord coudé (5) de la cuve et **en ce qu'**une branche (9) disposée parallèlement à la première s'étend, en tant qu'écarteur, dans une fente entre le bord (5) de la cuve et une paroi (10) voisine.

5. Dispositif sanitaire selon la revendication 4, **caractérisé en ce que** les supports (7) comportent des branches de fixation (11) qui enserrent en U le bord supérieur des panneaux.

6. Dispositif sanitaire selon la revendication 4 ou 5, **caractérisé en ce que** la surface de contact, côté paroi, des supports (7) comporte des éléments pour l'isolation phonique.

7. Dispositif sanitaire selon l'une des revendications 1 à 6, **caractérisé en ce que** les panneaux (4, 4") sont reliés en forme de cadre par des ferrures (12) côté intérieur.

8. Dispositif sanitaire selon l'une des revendications 1 à 7, **caractérisé en ce qu'**au moins un panneau (4), accessible dans la pièce, est raccordé de manière amovible au panneau (4, 4') voisin du revêtement de la cuve, par des ferrures (12) constituées de parties de ferrure (13, 13') pouvant s'accrocher entre elles.

9. Dispositif sanitaire selon l'une des revendications 1 à 8, **caractérisé en ce que** les bords jointifs des panneaux (4, 4') sont réalisés en tant que surfaces en onglet.

10. Dispositif sanitaire selon l'une des revendications 1 à 9, **caractérisé en ce qu'**un panneau (4') côté paroi présente une hauteur inférieure à celle d'un panneau frontal (4) visible dans la pièce, et **en ce que** le panneau (4') côté paroi est supporté par des pieds (14) qui forment un espace libre de montage.

11. Dispositif sanitaire selon l'une des revendications 1 à 10, **caractérisé en ce que** sur le bord supérieur du revêtement de cuve (3) est disposée une lèvre d'étanchéité (15) qui s'applique contre le bord (5) de la cuve.

12. Dispositif sanitaire selon l'une des revendications 1 à 11, **caractérisé en ce que** le bord supérieur des panneaux (4) comporte une baguette formant cache disposée devant le bord de la cuve.

13. Dispositif sanitaire selon l'une des revendications 1 à 12, **caractérisé en ce qu'**au bord (5) de la cuve sont raccordées des pièces de remplissage d'angle (18) qui présentent une surface de contact (19) adaptée aux angles arrondis du bord (5) de la cuve et qui, dans les zones d'angle du revêtement de cuve (3), recouvrent des coins entre le bord (5) de la cuve et les panneaux (4, 4') reliés entre eux en angle.
